# EUROPÄISCHE PATENTSCHRIFT

(11) **EP 2 446 125 B1**
(45) Veröffentlichungstag und Bekanntmachung des Hinweises auf die Patenterteilung: **14.10.2015**
(21) Anmeldenummer: 10718125.7
(22) Anmeldetag: 26.04.2010
(51) Int. Cl.: F01N 3/025, F01N 3/36

(54) **EINSPRITZSYSTEM ZUM EINSPRITZEN VON FLUID IN EINEN ABGASTRAKT**
INJECTION SYSTEM FOR INJECTING FLUID INTO AN EXHAUST SYSTEM
SYSTEME D'INJECTION POUR L'INJECTION DE FLUIDE DANS UN CONDUIT DE GAZ D'ECHAPPEMENT

(30) Priorität: 25.06.2009 DE 102009027182
(43) Veröffentlichungstag der Anmeldung: 02.05.2012
(73) Patentinhaber: Robert Bosch GmbH, 70442 Stuttgart (DE)
(72) Erfinder: REUSING, Volker, 70469 Stuttgart (DE); WEIRAUCH, Chris, 70499 Stuttgart (DE); STEIN, Stefan, 70195 Stuttgart (DE)
(86) Internationale Anmeldenummer: PCT/EP2010/055491
(87) Internationale Veröffentlichungsnummer: WO 2010/149409

(56) Entgegenhaltungen:
- WO-A1-00/29728
- DE-A1- 10 059 427
- DE-A1-102005 034 704
- DE-A1-102006 003 639
- DE-A1-102006 009 099
- DE-A1-102006 032 155
- DE-A1-102006 057 425
- DE-A1-102006 062 491

## Beschreibung

### Stand der Technik

Die Erfindung betrifft ein Einspritzsystem zum Einspritzen von Fluid in einen Abgastrakt.

Es ist bekannt, in einem Abgassystem eines Verbrennungsmotors eines Fahrzeugs einen Partikelfilter zu installieren. Handelt es sich bei dem Verbrennungsmotor beispielsweise um einen Dieselmotor, so wirkt der Partikelfilter beispielsweise als Rußfilter und senkt aufgrund seiner Filterwirkung die Feinstaubbelastung. Um zu verhindern, dass sich nach einer bestimmten Einsatzdauer der Filter zusetzt, ist es erforderlich, den Filter von Zeit zu Zeit zu regenerieren. Die Regeneration erfolgt durch Temperaturerhöhung beispielsweise auf rund 600 Grad Celsius, wodurch die Partikel, insbesondere Rußpartikel, verbrennen. Da dies nicht in allen Betriebszuständen durch motorische Maßnahmen möglich ist, wird die Temperaturerhöhung durch Kraftstoff, zum Beispiel Diesel, erzielt, der über ein Einspritzventil in den Abgastrakt eingespritzt wird. Der eingespritzte Kraftstoff gelangt zu einem Oxidationskatalysator, der vor dem Partikelfilter angeordnet ist. Der in den Oxidationskatalysator gelangende Kraftstoff wird oxidiert bzw. verbrannt und führt zu einer Abgastemperaturerhöhung, so dass entsprechend heiße Abgase zum nachgeschalteten Partikelfilter gelangen und dort die Regeneration bewirken.

Verfahren und Vorrichtungen zur Regeneration eines Partikelfilters werden z.B. in DE 10 2005 034 704 A1, DE 10 2006 062 491 A1 und DE 10 2006 057 425 A1 beschrieben. Aus der DE 100 59 427 ist bekannt, für die Abgasnachbehandlung Kraftstoff aus einem Common-Rail-System abzuzweigen.

Die bisher bekannten Systeme zum Einspritzen von Fluid in einen Abgastrakt sind nur für einen einzigen Abgastrakt einsetzbar und lassen keine beliebige Steigerung der eingespritzten Fluidmenge zu.

### Offenbarung der Erfindung

Eine Aufgabe der Erfindung ist es, eine verbessertes System zum Einspritzen eines Fluids in einen Abgastrakt bereitzustellen, das einfach an Abgas-Systeme mit mehreren Abgassträngen anpassbar ist und das Einspritzen beliebig großer Fluidmengen ermöglicht.

Die Aufgabe wird durch ein Einspritzsystem nach den unabhängigen Patentansprüchen gelöst. Die abhängigen Patentansprüche beschreiben vorteilhafte Ausgestaltungen des erfindungsgemäßen Einspritzsystems nach dem unabhängigen Patentanspruch 1.

Ein erfindungsgemäßes Einspritzsystem hat wenigstens zwei Module und wenigstens ein Druckausgleichsvolumen. Das Druckausgleichsvolumen ist zum Zuführen von Fluid zu wenigstens einem der Module ausgebildet und verbindet wenigstens zwei der Module hydraulisch miteinander. Jedes der Module hat einen Zulauf zur Aufnahme von Fluid und wenigstens eine Einspritzeinheit, die zum Einspritzen von Fluid in den Abgastrakt ausgebildet ist.

Durch den modularen Aufbau ist das erfindungsgemäße Einspritzsystem einfach an mehrflutige Abgassysteme und unterschiedliche Mengenanforderungen des einzuspritzenden Fluids anpassbar. Insbesondere sind durch das Hinzufügen zusätzlicher Module beliebig große Fluidmengen einspritzbar.

Das erfindungsgemäß vorgesehene Druckausgleichsvolumen dämpft die Übertragung von Druckschwingungen zwischen den einzelnen Modulen. So ist sichergestellt, dass an jedem Modul im Wesentlichen konstante Druckbedingungen vorliegen. Dies ermöglicht ein exaktes Einspritzen einer vorgegebenen Fluidmenge.

Dabei ist zumindest eine Dosiereinheit zum Dosieren des Fluids vorgesehen. Durch eine solche Dosiereinheit kann die gewünschte Einspritzmenge exakt festgelegt werden.

Dabei kann die Dosiereinheit ein Abschaltventil zum Abschalten der Fluidzufuhr und ein Dosierventil zum Dosieren des Fluids aufweisen. Dabei ist ein Ausgang des Abschaltventils hydraulisch mit einem Eingang des Dosierventils verbunden. Ein solcher Aufbau einer Dosiereinheit mit einem Abschaltventil und einem Dosierventil, die in Reihe hintereinander angeordnet sind, ermöglicht einerseits ein zuverlässiges Abschalten der Fluidzufuhr und andererseits eine genaue Dosierung der gewünschten Einspritzmenge. Dadurch, dass die Fluidzufuhr durch das Abschaltventil unabhängig von dem Dosierventil abschaltbar ist, kann auch bei einer Fehlfunktion des Dosierventils ein unkontrolliertes Austreten von Fluid zuverlässig verhindert werden. Die Sicherheit des Einspritzsystems wird so erhöht.

In einer Anordnung, die nicht Teil der Erfindung ist, sind die Zuläufe der Module hydraulisch mit einer gemeinsamen Fluidzufuhr verbunden. Dabei ist die gemeinsame Fluidzufuhr wenigstens teilweise als Druckausgleichsvolumen ausgebildet. Eine wenigstens teilweise als Druckausgleichsvolumen ausgebildete Fluidzufuhr sorgt für die notwendige Druckentkopplung zwischen den Modulen. Ein entsprechend großes Volumen kann beispielsweise wie ein in der Common-Rail-Technik eingesetztes Rail ausgebildet sein, so dass auf die aus der Common-Rail-Technik bekannten Erfahrungen zurückgegriffen werden kann.

In einer Ausführungsform ist der Zulauf des zweiten Moduls über das Druckausgleichsvolumen hydraulisch mit dem Ausgang des Abschaltventils des ersten Moduls verbunden. In dieser Ausführungsform ist die Fluidzufuhr des gesamten Einspritzsystems durch das Abschaltventil des ersten Moduls abschaltbar. Dadurch kann in den zusätzlichen Modulen auf ein Abschaltventil verzichtet werden, um die Kosten dieser Module zu senken.

In einer Variante dieser Ausführungsform ist der Zulauf eines dritten Moduls hydraulisch mit dem Druckausgleichsvolumen verbunden, sodass das Druckausgleichsvolumen gemeinsam für das zweite, dritte und ggf. für weitere Module verwendet wird und unabhängig von der Anzahl der verwendeten Module nur ein einziges Druckausgleichsvolumen vorgesehen ist. Durch die Verwendung nur eines einzigen Druckausgleichsvolumens können die Kosten des Einspritzsystems gering gehalten werden.

In einer alternativen Ausführungsform ist der Zulauf des dritten Moduls über ein zweites Druckausgleichsvolumen hydraulisch mit dem Ausgang des Abschaltventils des zweiten Moduls verbunden. Dadurch, dass in dieser Ausführungsform jedes Modul jeweils über ein eigenes Druckausgleichsvolumen mit einem vorangehenden Modul gekoppelt ist, können die einzelnen Druckausgleichsvolumen kleiner als ein gemeinsames Druckausgleichsvolumen ausgebildet sein. Durch die Verwendung mehrerer kleiner Druckausgleichsvolumen kann das Einspritzsystem flexibel an den zur Verfügung stehenden Raum angepasst werden und die Installation des Einspritzsystems wird vereinfacht.

In einer Ausführungsform ist wenigstens eine Dosiereinrichtung zum Dosieren des Fluids vorgesehen. Dabei ist das Druckausgleichsvolumen durch die Dosiereinrichtung mit Fluid befüllbar. In einem Einspritzsystem, in dem das gemeinsame Druckausgleichsvolumen durch eine Dosiereinrichtung mit Fluid befüllbar ist, ist nur eine einzige Dosiereinrichtung erforderlich. Dadurch können die Kosten des Einspritzsystems weiter verringert werden.

In einer Ausführungsform ist zwischen dem Druckausgleichsvolumen und jedem Modul ein Ventil, insbesondere ein Rückschlagventil angeordnet. Durch ein solches Ventil werden die einzelnen Module hydraulisch voneinander entkoppelt. Sind die Module hydraulisch voneinander entkoppelt, kann das Druckausgleichsvolumen kleiner ausgebildet sein und die Betriebssicherheit des Einspritzsystems wird verbessert, da schädliche Wechselwirkungen zwischen den einzelnen Modulen zuverlässig verhindert werden.

In einer weiteren Ausführungsform ist eine zweite Dosiereinrichtung, die ein zweites Druckausgleichsvolumen mit Fluid versorgt, über ein drittes Druckausgleichsvolumen hydraulisch mit der ersten Dosiereinrichtung verbunden. Ein Einspritzsystem mit einem solchen Aufbau ist beliebig erweiterbar, insbesondere kann das Einspritzsystem so aufgebaut werden, dass auch große Fluidmengen in mehrere Abgastrakte einspritzbar sind.

In einer Ausführungsform sind die Einspritzeinheiten zum Einspritzen von Fluid stromaufwärts eines in dem Abgastrakt angeordneten Katalysators ausgebildet. Dadurch wird eine katalytische Verbrennung des eingespritzten Fluids und somit eine besonders effektive Regeneration des in dem Abgastrakt angeordneten Filters erreicht.

Die Erfindung wird im Folgenden anhand der in den beigefügten Figuren gezeigten Systeme zum Einspritzen von fluidem Kraftstoff in einen Abgastrakt näher erläutert. Die Erfindung ist aber auch auf Systeme zum Einspritzen anderer Fluide, wie z.B. Harnstoff, anwendbar.

Figur 1 zeigt ein erstes Ausführungsbeispiel eines erfindungsgemäßen Einspritzsystems mit drei in Reihe geschalteten Dosiereinheiten.

Figur 2 zeigt ein zweites Ausführungsbeispiel eines erfindungsgemäßen Einspritzsystems, bei dem die Dosiereinheiten über ein gemeinsames Druckausgleichsvolumen miteinander verbunden sind.

Figur 3 zeigt eine Variante des zweiten Ausführungsbeispiels mit zwei vereinfachten Dosiereinheiten.

Figur 4 eine Anordnung, bei der alle drei Dosiereinheiten über ein gemeinsames Druckausgleichsvolumen mit Fluid versorgt werden.

Figur 5 zeigt schematisch einen Verbrennungsmotor mit einem Abgassystem und einem vierten Ausführungsbeispiel eines erfindungsgemäßen Einspritzsystem, bei dem ein gemeinsames Druckausgleichsvolumen durch eine einzige Dosiereinheit gespeist wird.

Figur 6 zeigt eine Kombination der in den Figuren 1 und 5 gezeigten Ausführungsbeispiele.

Figur 1 zeigt ein erstes Ausführungsbeispiel eines erfindungsgemäßen Einspritzsystems mit einem ersten Modul, das eine ersten Dosiereinheit 10 und einer ersten Einspritzeinheit 40 aufweist. Die erste Dosiereinheit 10 hat ein Abschaltventil 12, durch das ein durch eine Kraftstoffzufuhr 8 zugeführter Kraftstoffstrom ein- und abschaltbar ist. Am Ausgang, d.h. in Strömungsrichtung hinter dem Abschaltventil 12 ist an einer Kraftstoffleitung 19 in der ersten Dosiereinheit 10 ein erster Drucksensor 16 angeordnet, um den Druck des einströmenden Kraftstoffs zu messen. In Strömungsrichtung hinter dem ersten Drucksensor 16 ist ein Dosierventil 14 angeordnet, das ausgebildet ist, um die gewünschte Einspritzmenge zu dosieren. Am Ausgang des Dosierventils 14 ist ein zweiter Drucksensor 18 vorgesehen, um den Kraftstoffdruck am Ausgang des Dosierventils 14 zu messen. Ein Ausgang der ersten Dosiereinheit 10 ist hydraulisch mit einem Eingang der ersten Einspritzeinheit 40 verbunden. Die Einspritzeinheit 40 weist neben einem Einspritzventil 42 einen Kühladapter und eine Metalldichtung auf, die in der schematischen Darstellung der Figur 1 nicht gezeigt sind.

Das Einspritzventil 42 ist an einem ebenfalls nicht gezeigten Abgastrakt stromaufwärts eines Katalysators angeordnet, im Kraftstoff in den Abgastrakt einzuspritzen. Der eingespritzte Kraftstoff wird in dem Katalysator katalytisch verbrannt. Dadurch erhöht sich die Temperatur um Abgastrakt, so dass Ablagerungen, die sich in einem stromabwärts des Katalysators angeordneten Partikelfilter abgelagert haben, verbrannt werden und der Filter regeneriert wird.

An die Kraftstoffleitung 19 ist zwischen dem Ausgang des Abschaltventils 12 und dem ersten Drucksensor 16 der ersten Dosiereinheit 10 hydraulisch ein erstes Druckausgleichsvolumen 44 angeschlossen, das bei geöffnetem Abschaltventil 12 mit Kraftstoff aus der Kraftstoffzuleitung 8 gefüllt wird. Ein Ausgang des ersten Druckausgleichsvolumens 44 ist mit dem Eingang einer Dosiereinheit 20 eines zweiten Moduls, das die zweite Dosiereinheit 20 und eine zweite Einspritzeinheit 50 aufweist, verbunden. Somit wird bei geöffnetem Abschaltventil 12 der ersten Dosiereinheit 10 die Dosiereinheit 20 des zweiten Moduls über das erste Druckausgleichsvolumen 44 mit Kraftstoff aus der Kraftstoffzufuhr 8 versorgt.

Die zweite Dosiereinheit 20 versorgt die zugehörige zweite Einspritzeinheit 50 mit einer dosierten Kraftstoffmenge. Das zweite Modul mit der zweiten Dosiereinheit 20 und der zweite Einspritzeinheit 50 ist baugleich mit dem ersten Modul mit der ersten Dosiereinheit 10 und der ersten Einspritzeinheit 40. Daher wird auf eine erneute ausführliche Beschreibung des Aufbaus verzichtet.

Zwischen dem Abschaltventil 22 und dem ersten Drucksensor 26 der Dosiereinheit 20 des zweiten Moduls ist an eine Kraftstoffleitung 29 ein zweites Druckausgleichsvolumen 54 angeschlossen, das bei geöffnetem Abschaltventil 22 eine Dosiereinheit 30 eines dritten Moduls mit Kraftstoff versorgt. Das dritte Modul weist eine dritte Einspritzeinheit 60 auf, die von der Dosiereinheit 30 des dritten Moduls mit Kraftstoff versorgt wird.

Durch den Anschluss weiterer, in der Figur 1 nicht gezeigten Dosiereinheiten mit jeweils einer weiteren Einspritzeinheit an die Kraftstoffleitung 39 in der dritten Dosiereinheit 30 über zusätzliche, in der Figur 1 nicht gezeigte, Druckausgleichsvolumen ist das in der Figur 1 gezeigte Einspritzsystem beliebig erweiterbar.

Dadurch, dass jeweils baugleiche Module, welche die Dosiereinheiten 10, 20, 30 und die Einspritzeinheiten 40, 50, 60 umfassen, und Druckausgleichsvolumen 44, 54 verwendet werden, ist ein erfindungsgemäßes Einspritzsystem besonders einfach, flexibel und kostengünstig herstellbar. Es müssen nur drei verschiedene Bauelemente hergestellt werden, aus denen beliebig großen Einspritzsysteme zusammensetzbar sind. Dadurch, dass für den Anschluss jeder Dosiereinheit 10, 20, 30 jeweils ein separates Druckausgleichsvolumen 44, 54 verwendet wird, können die einzelnen Druckausgleichsvolumen 44, 54 eine geringe Größe haben und sind einfach und flexibel montierbar.

Figur 2 zeigt ein alternatives Ausführungsbeispiel eines erfindungsgemäßen Einspritzsystems.

Die in diesem Ausführungsbeispiel verwendeten Dosiereinheiten 10, 20, 30 und Einspritzeinheiten 40, 50, 60 sind baugleich mit den im ersten Ausführungsbeispiel verwendeten Einheiten und werden daher nicht erneut beschrieben.

Das in der Figur 2 gezeigte Ausführungsbeispiel unterscheidet sich von dem in der Figur 1 gezeigten Ausführungsbeispiel dadurch, dass an dem Druckausgleichsvolumen 46, das stromabwärts des Abschaltventils 12 an der Kraftstoffleitung 19 der ersten Dosiereinheit 10 angeschlossen ist, sowohl die zweite Dosiereinheit 20 als auch die dritte Dosiereinheit 30 und ggf. weitere, in der Figur 2 nicht gezeigte Dosiereinheiten angeschlossen sind. Da in dem in der Figur 2 gezeigten Ausführungsbeispiel nur ein einziges Druckausgleichsvolumen 46 verwendet wird, kann auf die Herstellung und Montage mehrerer Druckausgleichsvolumen verzichtet werden. Das Einspritzsystem ist daher einfach und kostengünstig herstellbar und montierbar

Figur 3 zeigt eine Variante des in der Figur 2 gezeigten Ausführungsbeispiels, wobei die an das Druckausgleichsvolumen 48 angeschlossenen Dosiereinheiten 21, 31 kein Abschaltventil und jeweils nur einen Drucksensor 28, 38 aufweisen, der jeweils hinter dem jeweiligen Dosierventil 22, 34 angeordnet ist.

Dosiereinheiten 21, 31, die kein Abschaltventil aufweisen, werden als "SLAVE"-Dosiereinheiten 21, 31 bezeichnet und sind kostengünstiger herstellbar als eine so genannte "MASTER"-Dosiereinheit 10, die zusätzlich ein Abschaltventil 12 und einen ersten Drucksensor 16 zwischen dem Abschaltventil 12 und dem Dosierventil 14 aufweist. Die Kraftstoffzufuhr ist in diesem Ausführungsbeispiel für das gesamte Einspritzsystem durch Schließen des Abschaltventils 12 in der ersten, "MASTER"-Dosiereinheit 10 abschaltbar.

Figur 4 zeigt eine Anordnung mit drei "MASTER"-Dosiereinheiten 10, 20, 30, die baugleich mit den Dosiereinheiten des ersten Ausführungsbeispiels und an eine gemeinsame Kraftstoffzufuhr 54 angeschlossen sind. Die gemeinsame Kraftstoffzufuhr 54 ("Common-Rail") ist dabei zumindest teilweise als Druckausgleichsvolumen ausgebildet. Hier wird auf Bauteile und Erfahrungen aus der Common-Rail-Technik zurückgegriffen.

In einer alternativen, nicht gezeigten Anordnung sind die Dosiereinheiten als "SLAVE"-Dosiereinheiten ohne Abschaltventil ausgebildet und ein zentrales Abschaltventil ist in der nicht gezeigten Zuleitung zur gemeinsamen Kraftstoffzufuhr 54 ausgebildet.

Figur 5 zeigt ein alternatives Ausführungsbeispiel eines erfindungsgemäßen Einspritzsystems, bei dem die einzelnen Module jeweils eine Einspritzeinheit 40, 50, 60, 70 umfassen und über ein gemeinsames Druckausgleichsvolumen 58 aus einer gemeinsamen Dosiereinheit 10 mit Kraftstoff versorgt werden.

In der Figur 5 ist schematisch ein Verbrennungsmotor 72 mit sechs Zylindern und zwei Abgassträngen 82, 84 gezeigt. In jedem der Abgassträngen 82, 84 ist jeweils ein Partikelfilter 76 angeordnet, der ausgebildet ist, um Partikel aus dem Abgasstrom zu filtern. In jedem der Abgassträngen 82, 84 ist zwischen dem Verbrennungsmotor 72 und dem jeweiligen Partikelfilter 76 jeweils ein Oxidationskatalysator 74 angeordnet.

Insgesamt vier Einspritzeinheiten 40, 50, 60, 70 sind an den Abgassträngen 82, 84 angeordnet, um den von der Dosiereinheit 10 dosierten Kraftstoff stromaufwärts der Oxidationskatalysatoren 74 in den jeweiligen Abgastrakt 82, 84 einzuspritzen. Der eingespritzte Kraftstoff wird in den Oxidationskatalysatoren 74 katalytisch verbrannt. Durch die Verbrennung wird die Temperatur in den Abgassträngen 82, 84 soweit erhöht, dass Ruß, der sich in den Partikelfiltern 76 abgelagert hat, verbrennt und die Partikelfilter 76 regeneriert werden.

Das in der Figur 5 gezeigte Ausführungsbeispiel eines erfindungsgemäßen Einspritzsystems weist eine aus dem ersten Ausführungsbeispiel bekannte Dosiereinheit 10 auf, die über eine Kraftstoffzufuhr 8 mit Kraftstoff versorgt wird. Die Dosiereinheit 10 speist eine durch die Dosiereinheit 14 dosierte Kraftstoffmenge in ein gemeinsames Druckausgleichsvolumen 58 ein, das hydraulisch mit vier Einspritzeinheiten 40, 50, 60, 70 verbunden ist. Die vier Einspritzeinheiten 40, 50, 60, 70 sind so mit Kraftstoff aus dem Druckausgleichsvolumen 58 versorgbar. Die Einspritzeinheiten 40, 50, 60, 70 sind baugleich mit den im Zusammenhang mit den vorherigen Ausführungsbeispielen beschriebenen Einspritzeinheiten 40, 50, 60 und werden daher nicht erneut beschrieben.

Jede der vier Einspritzeinheiten 40, 50, 60, 70 ist über eine eigene Kraftstoffleitung 49, 59, 69, 79 mit dem Druckausgleichsvolumen 58 verbunden. In jeder der Kraftstoffleitungen 49, 59, 69, 79 ist zwischen dem Druckausgleichsvolumen 58 und der jeweiligen Einspritzeinheit 40, 50, 60, 70 jeweils ein Rückschlagventil 64, 65, 66, 67 vorgesehen. Das Rückschlagventil 64, 65, 66, 67 verhindert einen Rückfluss von Kraftstoff aus den Einspritzeinheiten 40, 50, 60, 70 in das Druckausgleichsvolumen 58. Die Einspritzeinheiten 40, 50, 60, 70 sind so hydraulisch voneinander entkoppelt.

Das in Figur 5 gezeigte Ausführungsbeispiel eines Einspritzsystems weist nur eine einzige Dosiereinheit 10 und ein einziges Druckausgleichsvolumen 58 auf. Es ist daher besonders kostengünstig herstellbar und hat nur einen geringen Platzbedarf.

Figur 6 zeigt ein weiteres Ausführungsbeispiel eines erfindungsgemäßen Einspritzsystems, bei dem das erste Ausführungsbeispiel mit dem vierten Ausführungsbeispiel kombiniert ist.

Das in Figur 6 gezeigte Ausführungsbeispiel hat drei Dosiereinheiten 10, 20, 30, zum Befüllen jeweils eines der jeweiligen Dosiereinheit 10, 20, 30 zugeordnetes Druckausgleichsvolumens 56, 57, 58 mit einer dosierten Kraftstoffmenge. An jedes der Druckausgleichsvolumen 56, 57, 58 sind jeweils drei Einspritzeinheiten 40, 50, 60, 41, 51, 61, 43, 53, 63 angeschlossen, die baugleich mit den im Zusammenhang mit den vorher beschriebenen Ausführungsbeispielen beschriebenen Einspritzeinheiten 40, 50, 60 sind und die insbesondere jeweils über eine in der Figur 7 nicht gezeigte Einspritzdüse zum Einspritzen des von den Dosiereinheiten 10, 20, 30 dosierten Kraftstoffs in einen nicht gezeigten Abgastrakt verfügen.

Die erste Dosiereinheit 10 wird durch einem Kraftstoffzulauf 8 mit Kraftstoff versorgt.

Die zweite Dosiereinheit 20 ist analog dem ersten Ausführungsbeispiel über ein Druckausgleichsvolumen 44, das hinter dem Abschaltventil 12 an die Kraftstoffleitung 19 der ersten Dosiereinheit 10 angeschlossen ist, mit der ersten Dosiereinheit 10 verbunden und wird über dieses Druckausgleichsvolumen 44 mit Kraftstoff versorgt.

Die zweite Dosiereinheit 30 ist über ein zweites Druckausgleichsvolumen 54, das hinter dem Abschaltventil 12 an die Kraftstoffleitung 12 der zweiten Dosiereinheit 20 angeschlossen ist, mit der ersten Dosiereinheit 20 verbunden und wird über das zweite Druckausgleichsvolumen 54 mit Kraftstoff versorgt.

Das in der Figur 6 gezeigten Ausführungsbeispiel verbindet die Vorteile des ersten Ausführungsbeispiels (Figur 1) mit den Vorteilen des vierten Ausführungsbeispiels (Figur 5). Insbesondere ermöglicht es der zweistufige modulare Aufbau dieses Ausführungsbeispiels, das Einspritzsystem besonders flexibel an ein beliebiges Abgassystem anzupassen und insbesondere große Kraftstoffmengen in besonders große Abgassysteme mit einer Vielzahl von Abgassträngen einzuspritzen.

Der in der Figur 6 gezeigte Aufbau mit drei Dosiereinheiten 10, 20, 30, von denen jede drei Einspritzeinheiten 40, 50, 60, 41, 51, 61, 43, 53, 63 mit Kraftstoff versorgt, ist nur beispielhaft. Jede der Dosiereinheiten 10, 20, 30 kann eine beliebige größere oder kleinere Zahl von Einspritzeinheiten 40, 50, 60, 41, 51, 61, 43, 53, 63 mit Kraftstoff versorgen. Ebenso kann eine beliebige Anzahl von Dosiereinheiten 10, 20, 30 kombiniert werden, um ein Einspritzsystem der gewünschten Größe bereitzustellen.

In alternativen, in den Figuren nicht gezeigten Ausführungsbeispielen sind die zusätzlichen Dosiereinheiten 20, 30 über ein gemeinsames Druckausgleichsvolumen gemäß dem zweiten Ausführungsbeispiel mit der ersten Dosiereinheit 10 verbunden. Auch können die zusätzlichen Dosiereinheiten 20, 30 als "SLAVE"-Dosiereinheiten 21, 31 ohne eigenes Absperrventil 22, 32 ausgebildet sein, um die Kosten für das Einspritzsystem gering zu halten.

## Patentansprüche

1. Einspritzsystem zum Einspritzen eines Fluids in einen Abgastrakt, mit wenigstens zwei Modulen und wenigstens einem Druckausgleichsvolumen (44, 46, 48, 54, 56, 57, 58), wobei jedes Modul wenigstens eine Einspritzeinheit (40, 50, 60) umfasst, die zum Einspritzen des Fluids in den Abgastrakt ausgebildet ist, und wobei das Druckausgleichsvolumen (44, 46, 48, 54, 56, 58) zum Zuführen des Fluids zu wenigstens einem der Module ausgebildet ist und wenigstens zwei der Module hydraulisch miteinander verbindet, **dadurch gekennzeichnet, daß** zumindest das erste Modul eine Dosiereinheit (10, 20, 30; 21, 31) zum Dosieren des Fluids aufweist, wobei die Dosiereinheit (10, 20, 30) ein Abschaltventil (12, 22, 32) zum Abschalten der Fluidzufuhr und ein Dosierventil (14, 24, 34) zum Dosieren des Fluids aufweist und wobei ein Ausgang des Abschaltventils (12, 22, 32) hydraulisch mit einem Eingang des Dosierventils (14, 24, 34) verbunden ist, wobei der Zulauf des zweiten Moduls über das Druckausgleichsvolumen (44, 46) hydraulisch mit dem Ausgang des Abschaltventils (12) des ersten Moduls verbunden ist.

2. Einspritzsystem zum Einspritzen eines Fluids in einen Abgastrakt, wobei das Einspritzsystem wenigstens zwei Module und wenigstens ein Druckausgleichsvolumen (58), aufweist; wobei jedes Modul wenigstens eine Einspritzeinheit (40, 50, 60, 70) umfasst, die zum Einspritzen des Fluids in den Abgastrakt ausgebildet ist und wobei das Druckausgleichsvolumen (58) zum Zuführen des Fluids zu wenigstens einem der Module ausgebildet ist und wenigstens zwei der Module hydraulisch miteinander verbindet, **dadurch gekennzeichnet, daß** wenigstens eine erste Dosiereinheit (10) zum Dosieren des Fluids vorgesehen ist, wobei das Druckausgleichsvolumen (58) durch die erste Dosiereinheit (10) mit Fluid befüllbar ist, wobei zwischen dem Druckausgleichsvolumen (58) und jeder Einspritzeinheit (40, 50, 60, 70) ein Ventil (64, 65, 66, 67, 68), insbesondere ein Rückschlagventil, angeordnet ist.

3. Einspritzsystem nach Anspruch 2, wobei die Dosiereinheit (10) ein Abschaltventil (12) zum Abschalten der Fluidzufuhr und ein Dosierventil (14) zum Dosieren des Fluids aufweist.

4. Einspritzsystem nach Anspruch 1 mit einem dritten Modul, wobei der Zulauf des dritten Moduls hydraulisch mit dem Druckausgleichsvolumen (46) verbunden ist.

5. Einspritzsystem nach Anspruch 1 mit einem dritten Modul und einem zweiten Druckausgleichsvolumen (54), wobei der Zulauf des dritten Moduls über das zweites Druckausgleichsvolumen (54) hydraulisch mit dem Ausgang des Abschaltventils (22) des zweiten Moduls verbunden ist.

6. Einspritzsystem nach Anspruch 1, 4 oder 5, wobei nur das erste Modul ein Absperrventil (12) aufweist.

7. Einspritzsystem nach einem der Ansprüche 2 oder 3, mit wenigstens einem weiteren Druckausgleichsvolumen (56), welches durch die Dosiereinheit (10) mit Fluid befüllbar ist.

8. Einspritzsystem nach Anspruch 7, wobei zwischen dem weiteren Druckausgleichsvolumen (56) und jeder an dem weiteren Druckausgleichsvolumen (56) angeschlossenen Einspritzeinheit (40, 50, 60) ein Ventil insbesondere ein Rückschlagventil, angeordnet ist.

9. Einspritzsystem nach einem der vorhergehenden Ansprüche, mit einer zweiten Dosiereinheit (20), wobei die zweite Dosiereinheit (20) über das bzw. ein zusätzliches Druckausgleichsvolumen (44) hydraulisch mit der ersten Dosiereinheit (10) verbunden ist.

10. Einspritzsystem nach einem der vorangehenden Ansprüche, wobei die wenigstens eine Einspritzeinheit so ausgebildet ist, dass das Fluid stromaufwärts eines in dem Abgastrakt angeordneten Katalysators in den Abgastrakt einspritzbar ist.

## Claims

1. An injection system for injecting a fluid into an exhaust tract, having at least two modules and at least one pressure compensation volume (44, 46, 48, 54, 56, 57, 58), wherein each module comprises at least one injection unit (40, 50, 60), which is designed to inject the fluid into the exhaust tract and wherein the pressure compensation volume (44, 46, 48, 54, 56, 58) is designed to feed the fluid to at least one of the modules and connects at least two of the modules hydraulically to one another,
**characterized in that** at least the first module comprises a metering unit (10, 20, 30; 21, 31) for metering the fluid, wherein the metering unit (10, 20, 30) comprises a cutoff valve (12, 22, 32) for cutting off the fluid feed and a metering valve (14, 24, 34) for metering the fluid, and wherein an outlet of the cutoff valve (12, 22, 32) is hydraulically connected to an inlet of the metering valve (14, 24, 34), wherein the inlet of the second module is hydraulically connected via the pressure compensation volume (44, 46) to the outlet of the cutoff valve (12) of the first module.

2. Injection system for injecting a fluid into an exhaust tract, which comprises at least two modules and at least one pressure compensation volume (58); wherein each module comprises at least one injection unit (40, 50, 60, 70), which is designed to inject the fluid into the exhaust tract and wherein the pressure compensation volume (58) is designed to feed the fluid to at least one of the modules and connects at least two of the modules hydraulically to one another,
**characterized in that** at least a first metering unit (10) for metering the fluid, is provided,
wherein the pressure compensation volume (58) can be filled with fluid by the first metering unit (10), wherein a valve (64, 65, 66, 67, 68), in particular a non-return valve, is arranged between the pressure compensation volume (58) and each injection unit (40, 50, 60, 70).

3. Injection system according to Claim 2, wherein the metering unit (10) comprises a cutoff valve (12) for cutting off the fluid feed and a metering valve (14) for metering the fluid.

4. Injection system according to Claim 1, having a third module, wherein the inlet of the third module is hydraulically connected to the pressure compensation volume (46).

5. Injection system according to Claim 1, having a third module and a second pressure compensation volume (54), wherein the inlet of the third module is hydraulically connected via the second pressure compensation volume (54) to the outlet of the cutoff valve (22) of the second module.

6. Injection system according to Claims 1, 4 or 5, wherein only the first module comprises a cutoff valve (12).

7. Injection system according to one of Claims 2 and 3, having at least one pressure compensation volume (56), which can be filled with fluid by the metering unit (10).

8. Injection system according to Claim 7, wherein a valve, in particular a non-return valve, is arranged between the additional pressure compensation volume (56) and each injection unit (40, 50, 60) connected to the additional pressure compensation volume (56).

9. Injection system according to one of the preceding claims, having a second metering unit (20), wherein the second metering unit (20) is hydraulically connected to the first metering unit (10) via the or an additional pressure compensation volume (44).

10. Injection system according to one of the preceding claims, wherein at least one injection unit is designed so that the fluid can be injected into the exhaust tract upstream of a catalytic converter arranged in the exhaust tract.

## Revendications

1. Système d'injection pour l'injection d'un fluide dans un conduit de gaz d'échappement avec au moins deux modules et au moins un volume de compensation de pression (44, 46, 48, 54, 56, 57, 58), pour lequel chaque module comprend au moins une unité d'injection (40, 50, 60) qui est constituée pour injecter du fluide dans un conduit de gaz d'échappement et pour lequel le volume de compensation de pression (44, 46, 48, 54, 56, 58) est constitué pour amener le fluide au moins à un des modules et relie de manière hydraulique au moins deux des modules entre eux, **caractérisé en ce qu'**au moins le premier module comporte une unité de dosage (10, 20, 30 ; 21, 31) pour doser le fluide, pour lequel l'unité de dosage (10, 20, 30) comporte une vanne d'arrêt (12, 22, 32) pour couper l'alimentation de fluide et une vanne de dosage (14, 24, 34) pour doser le fluide et pour lequel une sortie de la vanne d'arrêt (12, 22, 32) est reliée de manière hydraulique à une entrée de la vanne de dosage (14, 24, 34), pour lequel l'arrivée du deuxième module est reliée de manière hydraulique par le volume de compensation de pression (44, 46) à la sortie de la vanne d'arrêt (12) du premier module.

2. Système d'injection pour l'injection d'un fluide dans un conduit de gaz d'échappement, pour lequel le système d'injection comporte au moins deux modules et au moins un volume de compensation de pression (58), pour lequel chaque module comprend au moins une unité d'injection (40, 50, 60, 70) qui est constituée pour injecter le fluide dans le conduit de gaz d'échappement et pour lequel le volume de compensation de pression (58) est constitué pour acheminer le fluide vers au moins un des modules et relie de manière hydraulique au moins deux des modules entre eux, **caractérisé en ce qu'**au moins une première unité de dosage (10) est prévue pour doser le fluide, pour lequel le volume de compensation de pression (58) peut être rempli de fluide par la première unité de dosage (10), pour lequel un clapet (64, 65, 66, 67, 68), en particulier une clapet anti-retour, est disposé entre le volume de compensation de pression (58) et chaque unité d'injection (40, 50, 60, 70).

3. Système d'injection selon la revendication 2, pour lequel l'unité de dosage (10) comporte une vanne d'arrêt (12) pour couper l'alimentation de fluide et une vanne de dosage (14) pour doser le fluide.

4. Système d'injection selon la revendication 1 avec un troisième module, pour lequel l'arrivée du troisième module est reliée de manière hydraulique au volume de compensation de pression (46).

5. Système d'injection selon la revendication 1 avec un troisième module et un deuxième volume de compensation de pression (54), pour lequel l'arrivée du troisième module est reliée par le deuxième volume de compensation de pression (54) de manière hydraulique à la sortie de la vanne d'arrêt (22) du deuxième module.

6. Système d'injection selon la revendication 1, 4 ou 5, pour lequel seul le premier module comporte une vanne d'arrêt (12).

7. Système d'injection selon l'une quelconque des revendications 2 ou 3 avec au moins un autre volume de compensation de pression (56), lequel peut être rempli de fluide par l'unité de dosage (10).

8. Système d'injection selon la revendication 7, pour lequel une vanne, en particulier un clapet anti-retour, est disposée entre l'autre volume de compensation de pression (56) et chaque unité d'injection (40, 50, 60) raccordée à l'autre volume de compensation de pression (56).

9. Système d'injection selon l'une quelconque des revendications précédentes avec une deuxième unité de dosage (20), pour lequel la deuxième unité de dosage (20) est raccordée de manière hydraulique par le ou un volume de compensation de pression (44) à la première unité de dosage (10).

10. Système d'injection selon l'une quelconque des revendications précédentes, pour lequel au moins une unité d'injection est constituée de telle manière que le fluide peut être injecté dans le conduit de gaz d'échappement en amont d'un catalyseur disposé dans le conduit de gaz d'échappement.
